# EUROPÄISCHE PATENTSCHRIFT

(11) **EP 1 557 203 B1**
(45) Veröffentlichungstag und Bekanntmachung des Hinweises auf die Patenterteilung: **11.11.2009**
(21) Anmeldenummer: 04030147.5
(22) Anmeldetag: 20.12.2004
(51) Int. Cl.: A63B 49/02

(54) **Schläger für Ballspiele und Herstellungsverfahren**
Racquet for ball sports and method for its manufacture
Raquette pour jeux de balle et méthode de fabrication

(30) Priorität: 23.01.2004 DE 102004003528
(43) Veröffentlichungstag der Anmeldung: 27.07.2005
(73) Patentinhaber: Head Technology GmbH, 6921 Kennelbach (AT)
(72) Erfinder: Mauser, Johannes, 6900 Bregenz (AT); Rambach, Klaus, 86971 Peiting (DE); Emberger, Manfred, 6911 Lochau (AT); Kotze, Johan, 6900 Bregenz (AT); Lammer, Herfried, 6921 Lauterach (AT)
(74) Vertreter: Vossius & Partner

(56) Entgegenhaltungen:
- US-A- 4 353 551
- US-A- 5 014 987
- US-A1- 2002 058 557
- US-A1- 2003 060 312

## Beschreibung

Die vorliegende Erfindung betrifft einen Schläger für Ballspiele, insbesondere einen Tennis-, Squash-, Badminton-, Racketball- oder Paddletennis-Schläger mit hervorragenden Handlingeigenschaften, sowie ein Herstellungsverfahren für einen derartigen Schläger.

Derartige Schläger weisen typischerweise einen Rahmen auf, der einen Schlägerkopf und einen damit verbundenen Griffabschnitt bildet. Typischerweise ist im Übergangsbereich zwischen dem Schlägerkopf und dem Griffabschnitt ein sogenannter Herzbereich ausgebildet. Üblicherweise ist der Rahmen aus einem Rahmenprofil bzw. Hohlprofil gebildet, das häufig aus einem kohlefaserverstärkten Kunststoffmaterial in einer Formpresse hergestellt wird. Der Schlägerkopf des Schlägers definiert dabei eine Bespannungsebene, in der die Bespannung des Schlägers angeordnet wird. Zur Aufnahme der Saiten der Bespannung werden am Rahmen in der Bespannungsebene liegende Durchgangslöcher zur Durchführung von Bespannungssaiten vorgesehen.

US-A-3,917,267 offenbart einen Tennisschläger, der aus einem Rahmen mit einem im wesentlichen quadratischen Schlägerkopf und einem davon abstehenden Griffabschnitt gebildet ist. Der Schläger ist derart bespannt, dass jede Saitenlänge, die den Schlägerkopf überspannt, senkrecht zu den Seitenelementen des quadratischen Schlägerkopfes geführt ist, um eine Ballschlagfläche bereitzustellen, bei der die Saiten jeweils gleiche Länge und gleiche Spannung aufweisen. Zur Gewichtsreduzierung und zur Verringerung des Windwiderstands können in den Eckbereichen des Schlägerkopfes Öffnungen im Rahmen vorgesehen sein.

DE-A-39 10 890 beschreibt einen Schläger mit einem Rahmenhauptteil, der einen Kopf, einen Hals und einen Schaft aufweist. Ein Zwischenraum zwischen zwei einander gegenüberliegenden Schenkeln des Rahmenhauptteils wird von einer Halsbrücke überspannt, die zusammen mit dem Kopf eine Bespannungsfläche umschließt. Die Halsbrücke weist ein oberes Brückenteil und ein unteres Brückenteil auf, die sich im wesentlichen quer zur Längsachse des Schlägers erstrecken und einen Abstand in Längsrichtung des Schlägers voneinander haben, so daß zwischen ihnen ein Schlitz gebildet ist. Zwischen den beiden Brückteilen ist ein Dämpfungskörper aus vibrationsabsorbierendem Material angeordnet.

FR-A-821 471 und US-A-3,647,211 offenbaren einen Schläger mit einem Schlägerkopf und einem damit verbundenen Griffabschnitt, in dem Aussparungen vorgesehen sind.

US 5 188 360 offenbart einen Schläger mit einem Schlägerkopf, der die Bespannung trägt, und einem Schlägergriff. Der den Schlägerkopf bildende Rahmenabschnitt weist mindestens eine Öffnung auf, die senkrecht zur Bespannungsebene verläuft. Mindestens ein elastisches Gegengewicht kann lösbar in der Öffnung fixiert werden, um die Gewichtsverteilung des Schlägers zu beeinflussen. Das Gegengewicht weist mehrere Durchgangslöcher auf, um die Saiten der Bespannung aufzunehmen.

Der vorliegenden Erfindung liegt die Aufgabe zugrunde, einen Schläger der eingangs genannten Art hinsichtlich seiner Handhabungscharakteristik, insbesondere seiner Ballführung, zu verbessern, wobei gleichzeitig eine Leichtbauweise ermöglicht wird. Diese Aufgabe wird mit einem Schläger mit den Merkmalen des unabhängigen Anspruchs 1 gelöst. In den abhängigen Patentansprüchen sind bevorzugte Ausführungsformen des erfindungsgemäßen Schlägers beschrieben. Der unabhängige Verfahrensanspruch 12 betrifft ein Herstellungsverfahren für einen derartigen Schläger. Die davon abhängigen Patentansprüche betreffen vorteilhafte Ausgestaltungen des erfindungsgemäßen Verfahrens.

Der erfindungsgemäße Schläger für Ballspiele hat einen aus einem Rahmen- bzw. Hohlprofil gebildeten Rahmen, der einen Schlägerkopf und einen damit vorzugsweise über einen Herzbereich verbundenen Griffabschnitt aufweist. Der Schlägerkopf definiert eine Bespannungsebene. Das Rahmenprofil weist mindestens eine sich durch das Rahmenprofil hindurcherstreckende Öffnung auf, die im wesentlichen senkrecht zur Bespannungsebene des Schlägers verläuft. Mit anderen Worten erstreckt sich die Öffnung im Rahmenprofil des erfindungsgemäßen Schlägers im wesentlichen senkrecht zu im Rahmenprofil üblicherweise vorgesehenen Durchgangslöchern zur Durchführung von Bespannungssaiten. Die Öffnung kann derart angeordnet sein, dass sie im Bereich zwischen zwei benachbarten Durchgangslöchern für die Saiten angeordnet ist. Es kann jedoch auch vorteilhaft sein, die Öffnung im Bereich eines Durchgangslochs für die Saite vorzusehen, da dadurch beispielsweise eine Abdeckung der Öffnung durch die Saite und/oder eine Öse ("Grommet") für die Saite fixiert werden kann.

Die Kopfform des Schlägers ist weitgehend beliebig und kann beispielsweise oval, eiförmig, tropfenförmig, rechteckig mit abgerundeten Ecken sein. Zur Definition der jeweiligen Positionen der Öffnungen entlang des Umfangs des Schlägerkopfes wird üblicherweise ein Ziffernblatt einer Uhr verwendet, wobei die 12 Uhr-Position am äußersten bzw. freien Ende des Schlägerkopfes angeordnet ist (vgl. Fig. 1a). Die 3 Uhr- bzw. 9 Uhr-Position liegt dementsprechend etwa im Bereich der Mitte der Gesamtlänge des Schlägerkopfes.

Vorzugsweise sind die Öffnungen paarweise im wesentlichen symmetrisch zur Längsachse des Schlägers vorgesehen, d.h. es können zwei, vier, sechs oder mehr Öffnungen symmetrisch zur Längsachse des Schlägers vorgesehen sein. Die mindestens eine Öffnung liegt im Bereich zwischen 2 Uhr und 4 Uhr und/oder zwischen 8 Uhr und 10 Uhr am Schlägerkopf. Besonders bevorzugt ist die paarweise Anordnung von Öffnungen in diesem Bereich. Stärker bevorzugt wird mindestens ein Paar von Öffnungen bei etwa 3 Uhr bzw. 9 Uhr am Schlägerkopf vorgesehen. Ferner kann es vorteilhaft sein, mehrere Öffnungen je Seite vorzusehen. Beispielsweise könnten mehrere Öffnungen symmetrisch um die 3 Uhr- bzw. 9 Uhr-Stellung oder, ausgehend von 3 Uhr bzw. 9 Uhr zum Griffabschnitt hin oder ausgehend von 3 Uhr bzw. 9 Uhr zum freien Ende des Schlägerkopfes hin angeordnet sein.

Erfindungsgemäß erstreckt sich die senkrecht zur Bespannungsebene vorgesehene Öffnung vollständig durch das Rahmenprofil, d.h. im Falle eines Hohlprofils ist ein erstes Loch an einer ersten Schlägerseite und fluchtend dazu ein zweites Loch an der gegenüberliegenden zweiten Schlägerseite vorgesehen, die zusammen die Öffnung bilden.

Die Öffnung wird vorzugsweise nach dem Ausformen des Schlägers in der Formpresse nachträglich am Rahmen ausgebildet, sie kann jedoch auch während des Formgebungsverfahrens beispielsweise durch Einlegen eines Kerns in die Form hergestellt werden. Die nachträgliche Ausbildung der Form erfolgt vorzugsweise durch Bohren, Fräsen oder Sägen.

Der Querschnitt der Öffnung ist kreisförmig zylindrisch.Die kreisförmig ausgebildete Öffnung weist vorzugsweise einen Durchmesser im Bereich zwischen etwa 2 mm und 8 mm, stärker bevorzugt zwischen 3 mm und 6 mm, auf. Bei einer durch Fräsen oder Sägen ausgebildeten Öffnung werden üblicherweise die zwei gegenüberliegenden Löcher im Rahmenprofil unabhängig voneinander erzeugt, wobei jedes der Löcher bei Blickrichtung parallel zur Bespannungsebene vorzugsweise im wesentlichen bogen- oder muldenförmig ausgebildet ist. Es ist jedoch auch jede andere Form für die Löcher möglich. Die Tiefe eines jeden Lochs entspricht mindestens der Wandstärke des Rahmenprofils.

Die Abmessungen des Lochs, insbesondere dessen Breite und Tiefe, sollten so gewählt werden, daß das Loch nicht bis zu einer im Rahmen vorgesehenen Nut zur Aufnahme eines Kopfbandes reicht.

Um das Eindringen von Schmutz und/oder Feuchtigkeit in das Rahmenprofil zu verhindern, ist es bevorzugt, die Öffnung mit einem im wesentlichen rohrförmigen Einsatz auszustatten, so daß das Rahmenprofil nach innen verschlossen ist. Dieser rohrförmige Einsatz besteht üblicherweise aus einem elastischen Material (z.B. Gummi), so daß die durch das Vorsehen der Öffnungen erzielten vorteilhaften Effekte möglichst wenig beeinflußt werden. Es auch möglich, die die Öffnung bildenden Löcher jeweils mit einem separaten Deckel aus einem elastischen Material abzudecken, wodurch der gleiche Effekt erzielt wird.

Es kann ferner bevorzugt sein, das Rahmenprofil im Bereich um die mindestens eine Öffnung durch das Vorsehen von Verstärkungslagen zu verstärken. Dazu sind insbesondere Verstärkungslagen aus Kohlefaser, Glas- oder Aramidgewebe und/oder einem unidirektionalen Prepreg geeignet, die unter einem Winkel von jeweils ± 45° zur Längserstreckung des Rahmenprofils (d.h. schraubenlinienförmig in der Wand des Rahmenprofils) angeordnet werden.

Der Effekt der senkrecht zur Bespannungsebene verlaufenden Öffnungen liegt insbesondere darin, daß während eines Schlages der Schläger im Moment des Ballschlagens eine relativ steife Charakteristik aufweist, wodurch dem Ball hervorragende Beschleunigung verliehen werden kann, während nachdem der Ball den Schläger verlassen hat, der Schläger eine eher weiche bzw. gedämpfte Charakteristik hat. Der erfindungsgemäße Effekt kann noch verstärkt werden, indem das Rahmenprofil im Bereich der Öffnung vorzugsweise beidseitig mit einer muldenförmigen Einbuchtung, deren Tiefenerstreckung parallel zur Öffnung verläuft, versehen wird.

Ein weiter Vorteil des erfindungsgemäßen Schlägers liegt darin, daß durch den Ballaufprall im Schläger hervorgerufene Schwingungen wesentlich weniger stark zum Griff geleitet werden als bei bekannten Schlägern, was insbesondere zu einer verbesserten Ballführung während des Spielens und zu einer verbesserten Dämpfung des Schlägers führt. Dadurch können Erscheinungen, wie z.B. "Tennisarm", minimiert oder verhindert werden.

Der erfindungsgemäße Schläger wird nachstehend anhand bevorzugter Ausführungsformen beispielhaft unter Bezugnahme auf die Zeichnungen beschrieben. Es zeigen:
- Fig. 1a: eine schematische Vorderansicht einer ersten Ausführungsform eines erfindungsgemäßen Schlägers;
- Fig. 1b: eine schematische Vorderansicht einer zweiten Ausführungsform eines erfindungsgemäßen Schlägers;
- Fig. 2a: eine vergrößerte Darstellung in perspektivischer Ansicht eines Bereichs des Rahmens eines erfindungsgemäßen Schlägers gemäß Fig. 1a mit einer kreiszylindrischen Öffnung und muldenförmiger Einbuchtung;
- Fig. 2b: eine vergrößerte Darstellung in perspektivischer Ansicht eines Bereichs des Rahmens eines Schlägers gemäß Fig. 1b mit einer Öffnung, die durch zwei gegenüberliegende, separate Löcher gebildet ist, von denen eines sichtbar ist;
- Fig. 2c: eine vergrößerte Darstellung in perspektivischer Ansicht eines Bereichs des Rahmens ähnlich Fig. 2b, wobei das Loch kürzer ist als bei der in Fig. 2b dargestellten Ausführungsform;
- Fig. 2d: eine perspektivische Teilansicht eines Bereichs des Rahmens einer anderen Ausführungsform des Schlägers, wobei die gegenüberliegenden Löcher eine im wesentlichen rechteckige Querschnittsform haben;
- Fig. 3a: eine schematische Querschnittsansicht des Rahmenprofils eines erfindungsgemäßen Schlägers gemäß der in Fig. 2a dargestellten Ausführungsform, jedoch ohne eine muldenförmige Einbuchtung;
- Fig. 3b: eine schematische Querschnittsansicht des Rahmenprofils eines erfindungsgemäßen Schlägers ähnlich Fig. 3a, jedoch ohne einen rohrförmigen Einsatz; und
- Fig. 3c: eine schematische Querschnittsansicht des Rahmenprofils eines Schlägers gemäß der in Fig. 2d dargestellten Ausführungsform.

Die in Fig. 1a gezeigte schematische Darstellung des erfindungsgemäßen Schlägers 2 beinhaltet zum besseren Verständnis ein Ziffemblatt entsprechend einer normalen Uhr, wobei die 12 Uhr-Position (XII) am äußersten, freien Ende des Schlägers vorgesehen ist.

Der erfindungsgemäße Schläger weist einen Rahmen 4 auf, der einen Schlägerkopf 6 und einen damit vorzugsweise über einen Herzbereich 8 verbundenen Griffabschnitt 10 bildet. Der Rahmen 4 ist aus einem Rahmen- bzw. Hohlprofil gebildet (siehe Figuren 2d und 3a-3c). Der Schlägerkopf definiert eine Bespannungsebene des Schlägers. Zur Aufnahme der Bespannung weist der Rahmen 4 im Bereich des Schlägerkopfes 6 mehrere im wesentlichen in der Bespannungsebene liegende Durchgangslöcher (nicht gezeigt) zur Durchführung von Bespannungssaiten 7 auf, von denen im Querschnitt gemäß Fig. 3a eine schematisch zu sehen ist.

Am Rahmenprofil ist gemäß der in Fig. 1a dargestellten Ausführungsform bei 3 Uhr bzw. 9 Uhr jeweils eine sich durch das Rahmenprofil hindurch erstreckende Öffnung 12 vorgesehen, die im wesentlichen senkrecht zur Bespannungsebene bzw. zu den Durchgangslöchern für die Bespannungssaiten verläuft. Diese Öffnung ist, wie in Fig. 2a näher gezeigt, in Form einer im wesentlichen kreiszylindrischen Durchgangsbohrung ausgebildet. Die Bohrung erstreckt sich durch die beiden gegenüberliegenden Wände des Rahmenprofils und bildet dadurch die sich durch das Rahmenprofil erstreckende Öffnung 12. Die kreisförmig ausgebildete Öffnung 12 weist vorzugsweise einen Durchmesser D im Bereich zwischen etwa 2 mm und 8 mm, stärker bevorzugt zwischen 3 mm und 6 mm, auf.

Zur Vermeidung des Eintritts von Schmutz und/oder Feuchtigkeit in das Innere des Rahmenprofils ist in der Öffnung 12 vorzugsweise ein Einsatz 14 vorgesehen, der das Rahmenprofil zum Inneren der Öffnung 12 hin abschließt. Der Einsatz 14 ist vorzugsweise rohrförmig, d.h. mit einer Durchgangsöffnung 16, ausgebildet. Er kann jedoch auch als "Deckel" oder als Vollprofil ausgebildet sein. Der Einsatz 14 wird typischerweise aus einem weichen bzw. elastischen Material hergestellt, so daß er die Eigenschaften des Schlägers in diesem Bereich nicht wesentlich beeinflußt. Bevorzugt wird hierfür ein transparenter Kunststoff (z.B. Gummi) verwendet. Der rohrförmige Einsatz 14 weist vorzugsweise eine geringe Wandstärke von z.B. etwa 0,5 bis 1,5 mm, bevorzugt etwa 0,5 bis 1 mm, auf. In Fig. 3b ist ein Querschnitt des erfindungsgemäßen Schlägers ohne einen Einsatz gezeigt.

Wie in Fig. 2a gezeigt, kann der erfindungsgemäße Schläger im Bereich der Öffnung 12 eine muldenförmige Einbuchtung 18 aufweisen. Vorzugsweise weist der Rahmen an den beiden gegenüberliegenden Seiten des Rahmens 4 je eine derartige Einbuchtung 18 auf, d.h. die Rahmenhöhe ist in diesem Bereich um den zweifachen Betrag der Tiefe einer jeden muldenförmigen Einbuchtung 18 verringert. Stärker bevorzugt weist der erfindungsgemäße Schläger vier derartiger muldenförmiger Einbuchtungen 18 auf, d.h. je zwei gegenüberliegend pro Öffnung 12. Die Öffnung 12 und gegebenenfalls die zugehörige(n) Einbuchtung(en) 18 sind im Bereich zwischen 2 Uhr und 4 Uhr bzw. zwischen 8 Uhr und 10 Uhr am Schläger vorgesehen. Besonders bevorzugt ist je eine Öffnung 12 bei etwa 3 Uhr und 9 Uhr am Rahmen 4 vorgesehen. In diesem Fall ist es bevorzugt, bei 3 Uhr bzw. 9 Uhr jeweils an der Vorder- und Rückseite des Schlägers jeweils eine muldenförmige Einbuchtung 18 vorzusehen.

Die muldenförmige Einbuchtung wird bevorzugt beim Formpressen des Schlägerrahmens in das Rahmenprofil eingeformt, beispielsweise durch Vorsehen einer entsprechenden Ausbuchtung in der Form. Ferner kann es bevorzugt sein, im Bereich der Öffnung 12 - unabhängig davon, ob eine Einbuchtung 18 vorhanden ist oder nicht - eine oder mehrere Verstärkungslagen in dem das Rahmenprofil bildenden Material vorzusehen. Dazu kann beispielsweise Kohlefasermaterial, Glas- oder Aramidgewebe und/oder ein unidirektionales Prepreg unter einem Winkel von ± 45° zur Rahmenlängserstreckung des Rahmenprofils (d.h. schraubenlinienförmig in der Wand des Rahmenprofils) in das den Schlägerrahmen bildende Rahmenprofil eingearbeitet werden. Dies geschieht vorzugsweise durch Übereinanderlegen der verschiedenen Lagen von Rahmenmaterial und Verstärkungsmaterial und anschließendes Rollen der übereinanderliegenden Materialien zu einem "Schlauch", der anschließend in die Formpresse eingelegt und unter Einwirken von Temperatur und Druck zum Rahmen verpreßt wird.

Eine weitere Möglichkeit, die Öffnung 12 im Rahmen 4 des erfindungsgemäßen Schlägers 2 vorzusehen, besteht gemäß den in Fig. 2b und 2c dargestellten Ausführungsformen darin, anstelle einer Durchgangsbohrung durch das Rahmenprofil an der Vorder- und Rückseite des Rahmens jeweils einzelne Löcher 12a vorzusehen. In den Fig. 2b und 2c ist jeweils nur ein derartiges Loch 12a zu erkennen, während ein an der gegenüberliegenden Rahmenseite vorgesehenes entsprechendes Loch nicht gezeigt ist. Zwei gegenüberliegende Löcher 12a bilden zusammen eine sich durch das Rahmenprofil erstreckende Öffnung.

Wie in den Figuren 2b und 2c gezeigt, weisen die Löcher 12a bei Blickrichtung parallel zur Bespannungsebene eine im wesentlichen bogen- oder muldenförmige Gestalt auf. Dies kann beispielsweise durch Fräsen oder Sägen realisiert werden. Bei der Ausführungsform gemäß Fig. 2c ist die Länge L der Löcher 12a entlang des Rahmens vorzugsweise im Bereich zwischen 1 mm und 10 mm, stärker bevorzugt zwischen 3 mm und 7 mm. Die größte Tiefe T eines Lochs 12a entspricht mindestens der Wandstärke des Rahmenprofils, so daß das Rahmenprofil zumindest teilweise vollständig abgetragen wird, um eine Öffnung in das Innere des Rahmenprofils freizulegen. Als maximale Tiefe des Lochs 12a ist vorzugsweise die Tiefe bis zu einer Nut 20 (Fig. 3c) zur Aufnahme des Kopfbands des Schlägers praktikabel. Die Breite B des Lochs 12a liegt vorzugsweise im Bereich zwischen 3 mm und 7 mm. Obwohl in den Fig. 2b und 2c nicht dargestellt, ist es auch bei diesen Ausführungsformen bevorzugt, die Öffnung mit einem (vorzugsweise im wesentlichen rohrförmigen) Einsatz oder Deckel auszustatten, dessen Form an die Form des Lochs bzw. der Mulde angepaßt sein kann, so daß weder Schmutz noch Feuchtigkeit in das Innere des Rahmenprofils gelangen kann.

In Fig. 2d und 3c ist ein weiterer Schläger gezeigt, der ähnlich den in den Fig. 2 b und 2c dargestellten Ausführungsformen ist. Die gegenüberliegenden Löcher 12a, die zusammen die Öffnung bilden, haben hier einen bei Betrachtung parallel zur Bespannungsebene im wesentlichen rechteckigen Querschnitt.

Neben den in den Figuren dargestellten Ausführungsformen ist es selbstverständlich auch möglich, mehrere Öffnungen 12 entlang des Rahmens vorzusehen, die sich jeweils im wesentlichen senkrecht zur Bespannungsebene des Schlägers erstrecken. Beispielsweise könnten mehrere Öffnungen symmetrisch um 3 Uhr bzw. 9 Uhr oder, ausgehend von 3 Uhr bzw. 9 Uhr zum Griffabschnitt hin oder ausgehend von 3 Uhr bzw. 9 Uhr zum freien Ende des Schlägerkopfes hin angeordnet sein.

Der erfindungsgemäße Schläger ist insbesondere hinsichtlich seiner verbesserten Ballführung vorteilhaft. Darüber hinaus werden Schwingungen, die beim Schlagen des Balles entstehen, weniger stark zum Griff abgeleitet als bei bekannten Schlägern. Gleichzeitig wird jedoch das Beschleunigungsvermögen, das mit dem erfindungsgemäßen Schläger auf den Ball übertragbar ist, verbessert. Die vorteilhaften Eigenschaften des erfindungsgemäßen Schlägers sind vermutlich darauf zurückzuführen, daß die äußerste Wand des Rahmenprofils, d.h. der von der Bespannungsebene jeweils am weitesten entfernt liegende Teil der Wandung des Rahmenprofils, durch die Öffnung im Bereich zwischen 2 Uhr und 4 Uhr bzw. zwischen 8 Uhr und 10 Uhr geschwächt ist, so daß hier das Biegewiderstandsmoment des Rahmenprofils erheblich niedriger ist als in den Bereichen ohne Öffnung. Eine derartige Schwächung des Rahmenprofils wurde bisher als nicht realisierbar eingeschätzt, da man davon ausging, daß dadurch der Rahmen zwangsläufig bei den durch das Spielen auftretenden Belastungen brechen würde. Erfindungsgemäß hat sich jedoch gezeigt, daß durch diese Öffnungen nicht nur eine besonders gute Ballführung möglich wird sondern gleichzeitig auch die erforderliche Stabilität des Schlägers gewährleistet bleibt.

Durch die am Rahmen vorgesehene(n) Öffnung(en), insbesondere im Fall von zwei symmetrisch zu Längsachse des Schlägers vorgesehene Öffnungen, entsteht im Bereich der Öffnungen eine Art "Gelenk" ("Control Point"), d.h. der Schläger kann besonders biegsam sein, wodurch die besonders vorteilhaften Effekte erzielt werden.

## Patentansprüche

1. Schläger für Ballspiele mit einem einen Schlägerkopf (6) und einen damit verbundenen Griffabschnitt (10) aufweisenden Rahmen (4), der aus einem hohlen Rahmenprofil gebildet ist, wobei der Schlägerkopf (6) eine Bespannungsebene definiert und das Rahmenprofil mindestens eine sich durch das Rahmenprofil erstreckende Öffnung (12) aufweist, die im wesentlichen senkrecht zur Bespannungsebene des Schlägers (2) verläuft, wobei die mindestens eine Öffnung (12) im Bereich zwischen 2 Uhr und 4 Uhr und/oder zwischen 8 Uhr und 10 Uhr am Schlägerkopf (6) vorgesehen ist, **dadurch gekennzeichnet, dass** die mindestens eine Öffnung (12) in Form von zwei gegenüberliegenden Löchern (12a) als kreiszylindrische Durchgangsbohrung im hohlen Rahmenprofil ausgebildet ist und dass der Durchmesser (D) oder Durchgangsbohrung im Bereich zwischen 2 mm und 8 mm liegt.

2. Schläger nach Anspruch 1, wobei am Rahmen (4) mehrere im wesentlichen in der Bespannungsebene liegende Durchgangslöcher zur Durchführung von Bespannungssaiten vorgesehen sind.

3. Schläger nach Anspruch 1 oder 2, wobei mindestens zwei Öffnungen (12) im wesentlichen symmetrisch zur Längsachse des Schlägers (2) vorgesehen sind.

4. Schläger nach einem der Ansprüche 1 bis 3, wobei die mindestens eine Öffnung (12) bei etwa 3 Uhr und/oder etwa 9 Uhr am Schlägerkopf (6) vorgesehen ist.

5. Schläger nach einem der Ansprüche 1 bis 4, wobei der Durchmesser (D) der Durchgangsbohrung im Bereich zwischen 3 mm und 6 mm, legt.

6. Schläger nach einem der Ansprüche 1 bis 5, wobei jedes der Löcher (12a) bei Blickrichtung in der Bespannungsebene im wesentlichen muldenförmig ausgebildet ist

7. Schläger nach einem der Ansprüche 1 bis 6, wobei in der mindestens einen Öffnung (12) ein im wesentlichen rohrförmiger Einsatz (14) vorgesehen ist, um das Rahmenprofil nach innen zu verschließen.

8. Schläger nach einem der Ansprüche 1 bis 7, wobei das Rahmenprofil im Bereich um die mindestens eine Öffnung (12) eine oder mehrere Verstärkungslagen aufweist.

9. Schläger nach Anspruch 8, wobei die Verstärkungslage Kohlefaser-, Glas- oder Aramidgewebe und/oder ein unidirektionales Prepreg aufweist und unter ±45° zur Rahmenerstreckung angeordnet ist.

10. Schläger nach einem der Ansprüche 1 bis 9, wobei im Bereich der Öffnung (12) eine muldenförmige Einbuchtung (18) im Rahmenprofil ausgebildet ist.

11. Schläger nach Anspruch 10, wobei je Öffnung (12) zwei gegenüberliegende muldenförmige Einbuchtungen (18) im Rahmenprofil ausgebildet sind.

12. Verfahren zur Herstellung eines Schlägers, insbesondere nach einem der Ansprüche 1 bis 11, mit den Schritten:
a) Ausbilden eines aus einem hohlen Rahmenprofil bestehenden Rahmens (4), der einen Schlägerkopf (6) und einen damit verbundenen Griffabschnitt (10) aufweist; und
b) Vorsehen mindestens einer sich durch das Rahmenprofil erstreckenden Öffnung (12) im wesentlichen senkrecht zu einer durch den Schlägerkopf (6) gebildeten Bespannungsebene, wobei die mindestens eine Öffnung (12) im Bereich zwischen 2 Uhr und 4 Uhr und/oder zwischen 8 Uhr und 10 Uhr am Schlägerkopf (6) vorgesehen ist und wobei die mindestens eine Öffnung (12) in Form von zwei gegenüberliegenden Löchern (12a) als kreiszylindrische Durchgangsbohrung im hohlen Rahmenprofil ausgebildet ist, wobei der Durchmesser (D) der Durchgangsbohrung im Bereich zwischen 2 mm und 8 mm liegt.

13. Verfahren nach Anspruch 12, wobei mindestens zwei Öffnungen (12) im wesentlichen symmetrisch zur Längsachse des Schlägers (2) vorgesehen werden.

14. Verfahren nach Anspruch 12 oder 13, wobei die mindestens eine Öffnung (12) in das Rahmenprofil gebohrt, gefräst oder gesägt wird.

15. Verfahren nach einem der Ansprüche 12 bis 14, wobei in die mindestens eine Öffnung (12) ein im wesentlichen rohrförmiger Einsatz (14) eingebracht wird, um das Rahmenprofil nach innen zu verschließen.

16. Verfahren nach einem der Ansprüche 12 bis 15, wobei beim Ausbilden des Rahmenprofils im Bereich um die mindestens eine Öffnung (12) eine oder mehrere Verstärkungslagen vorgesehen werden.

## Claims

1. A racket for ball games including a frame (4) having a racket head (6) and a handle portion (10) connected thereto and being formed of a hollow frame profile, wherein the racket head (6) defines a stringing plane and the frame profile comprises at least one opening (12) extending through the frame profile and essentially perpendicular with respect to the stringing plane of the racket (2), wherein the at least one opening (12) is provided in the area between two o'clock and four o'clock and/or between eight o'clock and ten o'clock on the racket head (6), **characterized in that** the at least one opening (12) is formed by two opposite holes (12a) as circular cylindrical through hole in the hollow frame profile and that the diameter (D) of the through hole ranges between 2 mm and 8 mm.

2. The racket according to claim 1, wherein the frame (4) comprises a plurality of through holes lying essentially in the stringing plane for passing through them the individual strings of the stringing.

3. The racket according to claim 1 or 2, wherein at least two openings (12) are provided essentially symmetrical with respect to the longitudinal axis of the racket (2).

4. The racket according to any one of claims 1 to 3, wherein the at least one opening (12) is provided at about three o'clock and/or about nine o'clock on the racket head (6).

5. The racket according to any one of claims 1 to 4, wherein the diameter (D) of the through hole ranges between 3 mm and 6 mm.

6. The racket according to any one of claims 1 to 5, wherein each of the holes (12a) is essentially trough-shaped when being viewed in the direction of the stringing plane.

7. The racket according to any one of claims 1 to 6, wherein the at least one opening (12) comprises an essentially tubular insert (14) in order to close the frame profile towards the interior.

8. The racket according to any one of claims 1 to 7, wherein the frame profile comprises one or more strengthening layer(s) in the area around the at least one opening (12).

9. The racket according to claim 8, wherein the strengthening layer comprises woven materials made of carbon fiber, glass or aramid and/or a unidirectional prepreg, and is arranged at an angle of ± 45° with respect to the direction of the frame.

10. The racket according to any one of claims 1 to 9, wherein in the area of the opening (12) a trough-shaped depression (18) is formed in the frame profile.

11. The racket according to claim 10, wherein two opposite trough-shaped depressions (18) are formed at each opening (12).

12. A process for producing a racket, in particular according to any one of claims 1 to 11, comprising the following steps:
(a) forming a frame (4) consisting of a hollow frame profile and comprising a racket head (6) and a handle portion (10) connected thereto; and
(b) providing at least one opening (12) extending through the frame profile essentially perpendicular with respect to a stringing plane formed by the racket head (6), wherein the at least one opening (12) is provided in the area between two o'clock and four o'clock and/or between eight o'clock and ten o'clock on the racket head (6) and wherein the at least one opening (12) is formed by two opposite holes (12a) as circular cylindrical through hole in the hollow frame profile, wherein the diameter (D) of the through hole ranges between 2 mm and 8 mm.

13. The process according to claim 12, wherein at least two openings (12) are provided essentially symmetrical with respect to the longitudinal axis of the racket (2).

14. The process according to claim 12 or 13, wherein the at least one opening (12) is drilled, milled or sawed into the frame profile.

15. The process according to any one of claims 12 to 14, wherein an essentially tubular insert (14) is introduced in the at least one opening (12) in order to close the frame profile towards the interior.

16. The process according to any one of claims 12 to 15, wherein one or more strengthening layer(s) is/are provided in the area around the at least one opening (12) when the frame profile is formed.

## Revendications

1. Raquette pour jeux de balle avec un cadre (4) présentant une tête de raquette (6) et une section de poignée (10) reliée à celle-ci, qui est formé par un profil de cadre creux, où la tête de raquette (6) définit un plan pour mettre les cordes, et le profil de cadre présente au moins une ouverture (12) s'étendant à travers le profil de cadre, qui s'étend sensiblement perpendiculairement au plan pour mettre les cordes de la raquette (2), où ladite au moins une ouverture (12) est prévue dans la zone entre 2 heures et 4 heures et/ou entre 8 heures et 10 heures à la tête de raquette (6), **caractérisé en ce que** ladite au moins une ouverture (12) sous la forme de deux trous opposés (12a) est réalisée comme perçage traversant cylindrique circulaire dans le profil de cadre creux, et **en ce que** le diamètre (D) du perçage traversant se situe dans la plage entre 2 mm et 8 mm.

2. Raquette selon la revendication 1, où sont prévus au cadre (4) plusieurs trous traversants situés sensiblement dans le plan pour mettre les cordes pour le passage des cordes.

3. Raquette selon la revendication 1 ou 2, où au moins deux ouvertures (12) sont prévues sensiblement d'une manière symétrique à l'axe longitudinal de la raquette (2).

4. Raquette selon l'une des revendications 1 à 3, où ladite au moins une ouverture (12) est prévue environ à 3 heures et/ou environ à 9 heures à la tête de raquette (6).

5. Raquette selon l'une des revendications 1 à 4, où le diamètre (D) du perçage traversant se situe dans la plage entre 3 mm et 6 mm.

6. Raquette selon l'une des revendications 1 à 5, où chacun des trous (12a), lorsqu'on regarde dans le plan pour mettre les cordes, est réalisé sensiblement en forme de creux.

7. Raquette selon l'une des revendications 1 à 6, où dans ladite au moins une ouverture (12), un insert sensiblement tubulaire (14) est prévu pour fermer le profil de cadre vers l'intérieur.

8. Raquette selon l'une des revendications 1 à 7, où le profil de cadre présente dans la zone autour de ladite au moins une ouverture (12) une ou plusieurs couches de renforcement.

9. Raquette selon la revendication 8, où la couche de renforcement présente un tissu en fibres de carbone, en verre ou en aramide et/ou un pré-imprégne unidirectionnel et est disposée selon ±45° relativement à l'extension du cadre.

10. Raquette selon l'une des revendications 1 à 9, où est réalisé dans la zone de l'ouverture (12) un enfoncement en forme de creux (18) dans le profil de cadre.

11. Raquette selon la revendication 10, où par ouverture (12), deux enfoncements en forme de creux opposés (18) sont réalisés dans le profil de cadre.

12. Procédé de fabrication d'une raquette, en particulier selon l'une des revendications 1 à 11, comprenant les étapes consistant à :
a) réaliser un cadre (4) constitué d'un profil de cadre creux qui présente une tête de raquette (6) et une section de poignée (10) reliée à celle-ci ; et
b) prévoir au moins une ouverture (12) s'étendant à travers le profil de cadre d'une manière sensiblement perpendiculaire à un plan pour mettre des cordes formé par la tête de raquette (6), où ladite au moins une ouverture (12) est prévue dans la zone entre 2 heures et 4 heures et/ou entre 8 heures et 10 heures à la tête de raquette (6) et où ladite au moins une ouverture (12) sous la forme de deux trous opposés (12a) est réalisée comme perçage traversant cylindrique circulaire dans le profil de cadre creux, le diamètre (D) du perçage traversant se situant dans la plage entre 2 mm et 8 mm.

13. Procédé selon la revendication 12, où au moins deux ouvertures (12) sont prévues d'une manière sensiblement symétrique à l'axe longitudinal de la raquette (2).

14. Procédé selon la revendication 12 ou 13, où ladite au moins une ouverture (12) est alésée, fraisée ou sciée dans le profil de cadre.

15. Procédé selon l'une des revendications 12 à 14, où dans ladite au moins une ouverture (12), un insert sensiblement tubulaire (14) est inséré pour fermer le profil de cadre vers l'intérieur.

16. Procédé selon l'une des revendications 12 à 15, où lors de la réalisation du profil de cadre, dans la zone autour de ladite au moins une ouverture (12), une ou plusieurs couches de renforcement sont prévues.
